# EUROPÄISCHE PATENTSCHRIFT

(11) **EP 2 217 111 B1**
(45) Veröffentlichungstag und Bekanntmachung des Hinweises auf die Patenterteilung: **09.03.2011**
(21) Anmeldenummer: 08855049.6
(22) Anmeldetag: 17.10.2008
(51) Int. Cl.: A47C 1/121

(54) **KLAPPSTUHL**
FOLDING CHAIR
CHAISE PLIANTE

(30) Priorität: 30.11.2007 DE 102007057623
(43) Veröffentlichungstag der Anmeldung: 18.08.2010
(73) Patentinhaber: Stechert Stahlrohrmöbel GmbH, 91452 Wilhermsdorf (DE)
(72) Erfinder: STEGNER, Franz, 91452 Wilhermsdorf (DE)
(74) Vertreter: Köhler, Walter
(86) Internationale Anmeldenummer: PCT/EP2008/008804
(87) Internationale Veröffentlichungsnummer: WO 2009/068141

(56) Entgegenhaltungen:
- WO-A-03/039297
- DE-A1- 2 623 262
- DE-A1- 10 253 186
- US-A- 5 375 914
- US-B1- 6 582 020

## Beschreibung

Die Erfindung betrifft einen Klappstuhl mit einem Stuhlgestell, das zwei seitliche Stangenelemente aufweist, zwischen welchen ein Sitzteil um eine Klappachse zwischen einer hochgeklappten Ruhestellung und einer nach vorne geklappten Sitzposition verstellbar ist, wobei zwischen dem jeweiligen Stangenelement und dem Sitzteil eine die Klappachse bestimmende Drehverbindungseinrichtung vorgesehen ist, die ein dem Stangenelement zugeordnetes erstes Drehteil und dem Sitzteil zugeordnetes zweites Drehteil und zwischen dem ersten und dem zweiten Drehteil eine Rückstell-Federeinrichtung aufweist.

Ein derartiger Klappstuhl ist aus der DE 20 2005 002 822 U1 bekannt. Bei diesem bekannten Klappstuhl besteht das jeweilige Stangenelement aus einem flachen Hohlprofilmaterial, das eine Breitenabmessung besitzt, die geringfügig größer ist als die entsprechende Querabmessung der zugehörigen Drehverbindungseinrichtung. Das bedingt einen entsprechenden Materialaufwand.

Ein deratiger Klappstuhl ist auch aus der US 5 375 914 bekannt.

Der Erfindung liegt die Aufgabe zugrunde, einen Klappstuhl der Eingangs genannten Art zu schaffen, bei welchem der Materialaufwand reduziert ist, ohne den Komfort des Klappstuhles zu beeinträchtigen.

Diese Aufgabe wird erfindungsgemäß durch die Merkmale des Anspruches 1 d.h. dadurch gelöst, dass vom jeweiligen Stangenelement eine Konsole mit der zugehörigen Drehverbindungseinrichtung nach vorne steht, wobei das erste Drehteil mit der Konsole und das zweite Drehteil mittels eines Winkelelementes mit dem Sitzteil verbunden ist.

Bei dem erfindungsgemäßen Klappstuhl besteht das jeweilige Stangenelement vorzugsweise aus einem Rohrprofilmaterial mit relativ kleinen Querschnittsabmessungen und nur die vom jeweiligen Stangenelement nach vorne weg stehende Konsole aus einem flachen Hohlprofilmaterial wie es oben in Verbindung mit der DE 20 2005 002 822 U1 erwähnt worden ist, so daß der Materialaufwand entsprechend reduziert ist.

Die jeweilige Konsole ist vorderseitig vorzugsweise durch eine Verschlußkappe verschlossen.

Bei dem erfindungsgemäßen Klappstuhl können die beiden seitlichen Stangenelemente an ihrem unteren Endabschnitt miteinander mittels eines Wandbefestigungsbügels verbunden sein, der mit Befestigungslöchern ausgebildet ist. Ein derartig ausgebildeter Klappstuhl ist zur Montage an der Stirnseite eines abgestuften Bodens beispielsweise eines Sportstadions oder dergleichen montierbar. Zu diesem Zwecke ist es vorteilhaft, wenn der Wandbefestigungsbügel ein ebenes Mittelteil, das mit den Befestigungslöchern ausgebildet ist, und zwei voneinander abgewandte Endteile aufweist, die mit dem Mittelteil jeweils einen stumpfen Winkel einschließen und deren Endränder an den Säulenelementen fixiert sind. Bei dieser Fixierung handelt es sich vorzugsweise um eine Schweißverbindung. Dementsprechend ist es bevorzugt, die jeweilige Konsole mit dem zugehörigen Stangenelement zu verschweißen. Erfindungsgemäß ist es auch möglich, dass die beiden Stangenelemente verkürzt und an ihrem unterseitigen Ende miteinander mittels eines Verbindungselementes verbunden sind, und dass die verkürzten Stangenelemente mit dem Verbindungselement an einem Traversenelement befestigt sind, von dem Standsäulenelemente nach unten ragen, wobei an dem Traversenelement zwei Klappstühle nebeneinander angebracht sind. Bevorzugt ist es hierbei, wenn von dem Traversenelement mindestens zwei Standsäulenelemente nach unten ragen.

Eine derartige Ausbildung der zuletzt genannten Art weist den Vorteil auf, dass das Traversenelement mit den mindestens zwei Standsäulenelementen in einem ersten Arbeitsgang beispielsweise auf einem Rohboden montiert und der Rohboden dann beispielsweise mit einem Estrichbelag bedeckt werden kann, auf welchem anschließend ein Fliesenbelag oder dergleichen vorgesehen wird. Erst nach Abschluß der Bodenarbeiten werden dann auf dem Traversenelement die mindestens zwei Klappstühle nebeneinander angebracht, wobei es sich um hochpreisige Klappstühle beispielsweise mit einer Polsterung mit Lederbezug oder dergleichen handeln kann, so daß eine Beschädigung der qualitativ hochwertigen Klappstühle bei ihrer Montage beispielsweise in einem Stadion zuverlässig vermieden wird.

Bei der Ausbildung der zuletzt genannten Art mit einem Traversenelement ist es bevorzugt, wenn das die unterseitigen Enden der beiden Stangenelemente des jeweiligen Klappstuhles miteinander verbindende Verbindungselement von einem Plattenelement gebildet ist, das mit Montagelöchern ausgebildet ist, um den jeweiligen Klappstuhl auf dem Traversenelement festschrauben zu können.

Bei dem erfindungsgemäßen Klappstuhl kann am oberseitigen Endabschnitt jedes Stangenelementes eine Befestigungslasche für eine Rückenlehne vorgesehen sein. Desgleichen kann an mindestens einer Konsole eines Stangenelementes eines erfindungsgemäßen Klappstuhles eine Armlehneneinrichtung angebracht sein. Die mindestens eine Armlehneneinrichtung kann mindestens ein L-förmiges Stützelement mit einer gepolsterten Armlehne oder mit einer Kunststoff-Armlehne aufweisen.

Der erfindungsgemäße Klappstuhl ist vorzugsweise zur Bestuhlung eines Sportstadions vorgesehen. Selbstverständlich sind auch andere Einsatzbereiche wie Hörsäle oder dergleichen denkbar.

Weitere Einzelheiten, Merkmale und Vorteile ergeben sich aus der nachfolgenden Beschreibung von in der Zeichnung dargestellten Ausführungsbeispielen des erfindungsgemäßen Klappstuhles.

Es zeigen:
- Figur 1: eine Vorderansicht einer ersten Ausführungsform des Klappstuhles,
- Figur 2: eine Ansicht des Klappstuhles gemäß Figur 1 in Blickrichtung von oben,
- Figur 3: eine Vorderansicht einer zweiten Ausführungsform des Klappstuhles,
- Figur 4: eine Ansicht des Klappstuhles gemäß Figur 3 in Blickrichtung von oben,
- Figur 5: eine Seitenansicht des Klappstuhles gemäß den Figuren 1 und 2,
- Figur 6: eine Seitenansicht des Klappstuhles gemäß den Figuren 3 und 4,
- Figur 7: eine Vorderansicht einer dritten Ausführungsform des Klappstuhles, wobei drei solche Klappstühle nebeneinander auf einem Traversenelement montiert sind,
- Figur 8: eine Draufsicht auf die Klappstuhl-Anordnung gemäß Figur 7,
- Figur 9: eine der Figur 7 ähnliche Vorderansicht einer anderen Ausbildung zweier auf einem Traversenelement montierter Klappstühle,
- Figur 10: eine Ansicht der Anordnung gemäß Figur 9 in Blickrichtung von oben,
- Figur 11: eine Seitenansicht der Klappstuhl-Anordnung gemäß der Figuren 7 und 8, und
- Figur 12: eine Seitenansicht der Klappstuhl-Anordnung gemäß den Figuren 9 und 10.

Die Figuren 1,2 und 5 verdeutlichen eine erste Ausführungsform des Klappstuhles 10 mit einem Stuhlgestell 12, das zwei seitliche Stangenelemente 14 aufweist, zwischen welchen ein Sitzteil 16 um eine Klappachse 18 (siehe Figur 5) zwischen einer (nicht dargestellten) Ruhestellung und einer nach vorne geklappten Sitzposition verstellbar ist. Zwischen dem jeweiligen Stangenelement 14 und dem Sitzteil 16 ist eine die Klappachse 18 bestimmende Drehverbindungseinrichtung 20 vorgesehen. Die jeweilige Drehverbindungseinrichtung 20 weist ein dem Stangenelement 14 zugeordnetes erstes Drehteil und ein dem Sitzteil 16 zugeordnetes zweites Drehteil und zwischen dem ersten und dem zweiten Drehteil eine Rückstell-Federeinrichtung auf. Eine derartige Drehverbindungseinrichtung ist in der eingangs zitierten DE 20 2005 002 822 U1 detailliert beschrieben, so daß hierauf nicht detaillierter eingegangen zu werden braucht.

Wie aus Figur 5 ebenfalls deutlich ersichtlich ist, steht vom jeweiligen Stangenelement 14 eine Konsole 22 mit der zugehörigen Drehverbindungseinrichtung 20 nach vorne, wobei das erste Drehteil mit der Konsole 22 und das zweite Drehteil 14 mittels eines Winkelementes 24 mit dem Seitzteil 16 verbunden ist. Das jeweilige Winkelelement 24 ist auch aus den Figuren 1 und 2 ersichtlich.

Die beiden Stangenelemente 14 des Stuhlgestelles 12 sind an ihren oberseitigen Endabschnitten 26 jeweils mit einer Befestigungslasche 28 versehen. Die Befestigungslaschen 28 dienen zur Befestigung einer Rückenlehne 30.

An den unteren Endabschnitten 32 der Stangenelemente 14 ist ein Wandbefestigungsbügel 34 befestigt. Bei dieser Befestigung handelt es sich - wie bei der Befestigung der jeweiligen Konsole 22 und der jeweiligen Befestigungslasche 28 um eine Schweißverbindung, vorzugsweise um eine Laserschweißverbindung.
Der die beiden Stangenelemente 14 miteinander verbindende Wandbefestigungsbügel 34 weist ein ebenes Mittelteil 36, das mit Befestigungslöchern 38 ausgebildet ist, und zwei voneinander abgewandte Endteile 40 auf, die mit dem ebenen Mittelteil 36 jeweils einen stumpfen Winkel einschließen (siehe Figur 2) und deren Endränder an den unteren Endabschnitten 32 der Stangenelemente 14 fixiert d.h. fest geschweißt, insbesondere lasergeschweißt sind.

Die Befestigungslöcher 38 dienen zum Festschrauben des Klappstuhles 10 an der Stirnseite eines abgestuften Bodens beispielsweise eines Sportstadions.

Während die Figuren 1,2 und 5 einen Klappstuhl 10 ohne Armlehnen verdeutlichen, zeigen die Figuren 3, 4 und 6 einen Klappstuhl 10, der sich vom Klappstuhl 10 gemäß den Figuren 1, 2 und 5 nur dadurch unterscheiden, dass er mit Armlehneneinrichtungen 42 ausgebildet ist. Die jeweilige Armlehneneinrichtung 42 weist ein L-förmiges Stützelement 44 mit einem Befestigungsteil 46 und einem Stützteil 48 auf. Das Befestigungsteil 46 des jeweiligen L-förmigen Stützelementes 44 ist an der zugehörigen Konsole 22 befestigt. Am oberseitigen Ende des jeweiligen Stützteiles 48 ist eine Armlehne 50 befestigt. Diese Armlehne 50 kann als gepolsterte Armlehne oder als Kunststoff-Armlehne ausgebildet sein.

Gleiche Einzelheiten sind in der Figuren 1 bis 6 jeweils mit den gleichen Bezugsziffern bezeichnet, so daß es sich erübrigt, in Verbindung diesen Figuren alle Einzelheiten jeweils detailliert zu beschreiben.

Die Figuren 7, 8 und 11 zeigen Klappstühle 10, bei welchen die beiden Stangenelemente 14 jeweils verkürt dimensioniert und an ihrem unterseitigen Ende miteinander mittels eines Verbindungselementes 52 verbunden sind. Das jeweilige Verbindungselement 52 ist von einem Plattenelement 54 gebildet, das mit Befestigungslöchern 56 ausgebildet ist.

Der jeweilige Klappstuhl 10 ist mittel des Verbindungselementes 52 an einem Traversenelement 58 befestigt, von welchem Standsäulenelemente 60 nach unten ragen. Der jeweilige Klappstuhl 10 ist am Traversenelement 58 festgeschraubt. Die jeweilige Schraubverbindung ist mit der Bezugziffer 62 bezeichnet.

Während die Figuren 7, 8 und 11 eine Kombination von drei 1 Klappstühlen 10 auf einem Traversenelement 58 verdeutlicht, wobei die Klappstühle 10 - ähnlich wie der Klappstuhl gemäß den Figuren 1, 2 und 5 - keine Armlehnen aufweist, verdeutlichen die Figuren 9, 10 und 12 eine Ausbildung, wobei zwei Klappstühle 10 nebeneinander auf einem Traversenelement 58 angebracht sind, die jeweils mit Armlehnen 50 - ähnlich wie der Klappstuhl 10 den Figuren 3, 4 und 6 - ausgebildet ist.

Gleiche Einzelheiten sind auch in den Figuren 7 bis 12 jeweils mit den gleichen Bezugsziffern wie in den Figuren 1 bis 6 bezeichnt, so daß es sich erübrigt in Verbindung mit den Figuren alle Einzelheiten jeweils detailliert zu beschreiben.

### Bezugsziffernliste:

- 10: Klappstuhl
- 12: Stuhlgestell (von 10)
- 14: Stangenelemente (von 12)
- 16: Sitzteil (von 10)
- 18: Klappachse (für 16)
- 20: Drehverbindungseinrichtung (zwischen 14 und 16)
- 22: Konsole (an 14 für 20)
- 24: Winkelelement (an 20 für 16)
- 26: oberseitiger Endabschnitt (von 14)
- 28: Befestigungslasche (an 26 für 30)
- 30: Rückenlehne (von 10)
- 32: unterer Endabschnitt (von 14)
- 34: Wandbefestigungsbügel (an 32 zwischen 14 und 14)
- 36: ebenes Mittelteil (von 34)
- 38: Befestigungslöcher (in 36)
- 40: Endteile (von 36)
- 42: Armlehneneinrichtung (von10)
- 44: L-förmiges Stützelement (von 42)
- 46: Befestigungsteil (von 44)
- 48: Stützteil (von 44 für 50)
- 50: Armlehne (an 48)
- 52: Verbindungselement (für 14)
- 54: Plattenelement (von 52)
- 56: Befestigungslöcher (in 54)
- 58: Traversenelement (für 10)
- 60: Standsäulenelemente (von 58)
- 62: Schraubverbindungen ( für 10 an 58)

## Patentansprüche

1. Klappstuhl mit einem Stuhlgestell (12), das zwei seitliche Stangenelemente (14) aufweist, zwischen welchen ein. Sitzteil (16) um eine Klappachse (18) zwischen einer hochgeklappten Ruhestellung und einer nach vorne geklappten Sitzposition verstellbar ist, wobei zwischen dem jeweiligen Stangenelement (14) und dem Sitzteil (16) eine die Klappachse (18) bestimmende Drehverbindungseinrichtung (20) vorgesehen ist, die ein dem Stangenelement (14) zugeordnetes erstes Drehteil und ein dem Sitzteil (16) zugeordnetes zweites Drehteil und zwischen dem ersten und dem zweiten Drehteil eine Rückstell-Federeinrichtung aufweist,
**dadurch gekennzeichnet**
**dass** vom jeweiligen Stangenelement (14) eine Konsole (22) mit der zugehörigen Drehverbindungseinrichtung (20) nach vorne steht, wobei das erste Drehteil mit der Konsole (22) und das zweite Drehteil mittels eines Winkelelementes (24) mit dem Sitzteil (16) verbunden ist, und dass die beiden Stangenelemente (14) verkürzt und an ihrem unterseitigem Ende miteinander mittels eines Verbindungselementes (52) verbunden sind, und dass die verkürzten Stangenelemente (14) mit dem Verbindungselement (52) an einem Traversenelement (58) befestigt sind, von dem Standsäulenelemente (60) nach unten ragen, wobei an dem Traversenelement (58) mindestens zwei Klappstühle (10) nebeneinander angebracht sind.

2. Klappstuhl nach Anspruch 1,
**dadurch gekennzeichnet,**
**dass** vom Traversenelement (58) mindestens zwei Standsäulenelemente (60) nach unten ragen.

3. Klappstuhl nach Anspruch 1,
**dadurch gekennzeichnet,**
**dass** das Verbindungselement (52) des jeweiligen Klappstuhles (10) von einem Plattenelement (54) gebildet ist.

4. Klappstuhl nach einem der vorhergehenden Ansprüche,
**dadurch gekenntzeichnet.**
dass am oberseitigen Endabschnitt (26) jedes Stangenelementes (14) eine Befestigungslasche (28) für eine Rückenlehne (30) vorgesehen ist.

5. Klappstuhl nach einem der vorhergehenden Ansprüche,
**dadurch gekennzeichnet.**
**dass** an mindestens einer Konsole (22) eine Armlehneneinrichtung (42) angebracht ist.

6. Klappstuhl nach Anspruch 5,
**dadurch gekennzeichnet,**
**dass** die mindestens eine Armlehneneinrichtung (42) ein L-förmiges Stützelement (44) mit einer gepolsterten Armlehne (50) oder mit einer Kunststoff-Armlehne (50) aufweist.

## Claims

1. Folding chair having a chair frame (12) that has two lateral rod elements (14), between which a seat part (16) can be adjusted about a folding axis (18) between a folded-up inactive position and a folded-forward sitting position, wherein a rotary connection device (20) which determines the folding axis (18) is provided between each rod element (14) and the seat part (16), said rotary connection device (20) having a first rotary part assigned to the rod element (14) and a second rotary part assigned to the seat part (16) and a restoring spring device between the first and second rotary parts, **characterized in that** a bracket (22) having the associated rotary connection device (20) protrudes forwards from each rod element (14), wherein the first rotary part is connected to the bracket (22) and the second rotary part is connected by means of an angle element (24) to the seat part (16), and **in that** the two rod elements (14) are shortened and connected together at their underside end by means of a connecting element (52), and **in that** the shortened rod elements (14) are fastened by the connecting element (52) to a cross-member element (58), from which upright elements (60) protrude downwards, wherein at least two folding chairs (10) are fitted alongside one another on the cross-member element (58).

2. Folding chair according to Claim 1, **characterized in that** at least two upright elements (60) protrude downwards from the cross-member element (58).

3. Folding chair according to Claim 1, **characterized in that** the connecting element (52) of each folding chair (10) is formed by a panel element (54).

4. Folding chair according to one of the preceding claims, **characterized in that** a fastening plate (28) for a backrest (30) is provided at the top-side end portion (26) of each rod element (14).

5. Folding chair according to one of the preceding claims, **characterized in that** an armrest device (42) is fitted to at least one bracket (22).

6. Folding chair according to Claim 5, **characterized in that** the at least one armrest device (42) has an L-shaped supporting element (44) having a padded armrest (50) or having a plastics armrest (50).

## Revendications

1. Chaise pliante avec un bâti de chaise (12) qui présente deux éléments en forme de tige latéraux (14), entre lesquels peut être réglé un élément de siège (16) autour d'un axe de pliage (18) entre une position de repos relevée et une position de siège rabattue vers l'avant, entre l'élément en forme de tige respectif (14) et l'élément de siège (16) étant prévu un dispositif de liaison rotatif (20) déterminant l'axe de pliage (18) qui présente une première partie rotative associée à l'élément en forme de tige (14) et une seconde partie rotative associée à l'élément de siège (16) et présentant un dispositif à ressort de rappel entre la première et la seconde parties rotatives,
**caractérisée en ce**
**qu'**une console (22) avec le dispositif de liaison rotatif afférent (20) dépasse vers l'avant de l'élément en forme de tige respectif (14), la première partie rotative étant reliée à la console (22) et la seconde partie rotative étant reliée à l'aide d'un élément d'angle (24) à l'élément de siège (16) et en ce que les deux éléments en forme de tige (14) sont raccourcis et reliés l'un à l'autre au niveau de leur extrémité côté inférieur par un élément de liaison (52) et en ce que les éléments en forme de tige raccourcis (14) sont fixés à l'élément de liaison (52) sur un élément de traverse (58), duquel dépassent vers le bas des éléments de colonne (60), au moins deux chaises pliantes (10) étant montées l'une à côté de l'autre sur l'élément de traverse (58).

2. Chaise pliante selon la revendication 1,
**caractérisée en ce**
**qu'**au moins deux éléments de colonne (60) dépassent vers le bas de l'élément de traverse (58).

3. Chaise pliante selon la revendication 1,
**caractérisée en ce**
**que** l'élément de liaison (52) de la chaise pliante respective (10) est formé par un élément de plaque (54).

4. Chaise pliante selon l'une quelconque des revendications précédentes,
**caractérisée en ce**
**qu'**une languette de fixation (28) pour un dossier (30) est prévue sur la section d'extrémité (26) côté supérieur de chaque élément en forme de tige (14).

5. Chaise pliante selon l'une quelconque des revendications précédentes,
**caractérisée en ce**
**qu'**un dispositif d'accoudoir (42) est monté sur au moins une console (22).

6. Chaise pliante selon la revendication 5,
**caractérisée en ce**
**que** l'au moins un dispositif d'accoudoir (42) présente un élément d'appui (44) en forme de L avec un accoudoir (50) rembourré ou avec un accoudoir en plastique (50).
